# EUROPÄISCHE PATENTSCHRIFT

(11) **EP 3 383 719 B1**
(45) Veröffentlichungstag und Bekanntmachung des Hinweises auf die Patenterteilung: **21.08.2019**
(21) Anmeldenummer: 17700815.8
(22) Anmeldetag: 17.01.2017
(51) Int. Cl.: B61C 3/00, B61F 3/04

(54) **FAHRZEUG MIT DREHGESTELL**
VEHICLE COMPRISING A BOGIE
VÉHICULE ÉQUIPÉ D'UN BOGIE

(30) Priorität: 23.02.2016 DE 102016202747
(43) Veröffentlichungstag der Anmeldung: 10.10.2018
(73) Patentinhaber: Siemens Mobility GmbH, 81739 München (DE)
(72) Erfinder: SCHAEFER-ENKELER, Andreas, 91341 Röttenbach (DE); SCHLAHT, Jürgen, 90763 Fürth (DE)
(86) Internationale Anmeldenummer: PCT/EP2017/050854
(87) Internationale Veröffentlichungsnummer: WO 2017/144197

(56) Entgegenhaltungen:
- EP-A1- 2 883 775
- WO-A1-2008/134860
- DE-A1-102007 038 255
- DE-A1-102011 082 516
- DE-A1-102013 225 913

## Beschreibung

Die Erfindung bezieht sich auf ein Fahrzeug, insbesondere Schienenfahrzeug, mit mindestens einem Drehgestell, das einen darüber befindlichen Wagenkasten abstützt und zumindest zwei Spurführungseinheiten, insbesondere mindestens zwei Radsätze, aufweist.

Ein solches Fahrzeug ist z.B. von der EP 2 883 775 A1 bekannt.

Werden Drehgestelle mit Traktionsmotoren und Stromrichtern ausgestattet, so besteht das Problem, dass sich die auf das Drehgestell einwirkenden mechanischen Belastungen bzw. Kräfte, insbesondere Schwingungen oder ruckartige Bewegungen, unmittelbar auf den Stromrichter übertragen und diesen mechanisch stark belasten können. Die Lebensdauer der Stromrichter kann dadurch signifikant reduziert werden, verglichen mit der Lebensdauer von Stromrichtern, die derartigen mechanischen Belastungen nicht ausgesetzt sind.

Der Erfindung liegt daher die Aufgabe zugrunde, ein Fahrzeug mit Drehgestell anzugeben, bei dem Stromrichter möglichst nur geringen mechanischen Belastungen ausgesetzt werden.

Diese Aufgabe wird erfindungsgemäß durch ein Fahrzeug mit den Merkmalen gemäß Patentanspruch 1 gelöst.

Danach ist erfindungsgemäß vorgesehen, dass ein Stromrichter mittels zumindest eines Pendels mittelbar oder unmittelbar von dem Wagenkastenboden des darüber befindlichen Wagenkastens pendelfähig gehalten wird und mindestens ein Lenker den Drehgestellrahmen mit dem Stromrichter mechanisch koppelt. Ein wesentlicher Vorteil der Erfindung ist darin zu sehen, dass der Stromrichter aufgrund seiner Pendelanbindung an den Wagenkastenboden pendelfähig ist und somit mechanische Belastungen, die auf den Drehgestellrahmen wirken, wie beispielsweise ruckartige Beschleunigungen, nicht oder zumindest nur in reduziertem Umfang auf den Stromrichter übertragen werden; die Lebensdauer des Stromrichters wird durch diese Maßnahme deutlich vergrößert, verglichen mit einer unmittelbaren Montage an oder auf dem Drehgestell.

Ein weiterer wesentlicher Vorteil des erfindungsgemäßen Fahrzeugs besteht darin, dass durch die Lenkeranbindung des Stromrichters an den Drehgestellrahmen gewährleistet wird, dass der Stromrichter nicht beliebig pendeln kann und - beispielsweise bei Kurvenfahrten - das Drehgestell seine Relativdrehung dem Stromrichter aufzwingen kann. Der Platzbedarf des Stromrichters, insbesondere der nötige Freiraum innerhalb des Drehgestellrahmens, kann durch das aufgezwungene Mitbewegen des Stromrichters somit trotz der Pendelmöglichkeit minimal gehalten werden.

Vorzugsweise hängt bzw. pendelt der Stromrichter unterhalb des Wagenkastens in einem im Drehgestellrahmen des Drehgestells vorhandenen Freiraum.

Der zumindest eine Lenker ist drehgestellseitig vorzugsweise an einer Innenwand des Drehgestellrahmens angelenkt. Vorteilhaft ist es, wenn der Lenker in Fahrzeugquerrichtung neben dem Stromrichter angeordnet ist. Bei einer solchen Anordnung zwingt der Lenker in vorteilhafter Weise dem Stromrichter die Bewegung des Drehgestellrahmens in Fahrzeugquerrichtung auf, wenn sich der Drehgestellrahmen unter dem Wagenkasten dreht.

Der Lenker und das Pendel umfassen jeweils vorzugsweise ein strangförmiges Element, zum Beispiel in Form einer Stange oder eines Seils, das mit einem Ende an dem Stromrichter und mit dem jeweils anderen Ende an dem Wagenkasten (im Falle des Pendels) oder an dem Drehgestell (im Falle des Lenkers) angebracht ist.

Vorteilhaft ist es, wenn der Lenker mindestens eine Lenkerstange umfasst, die mit einem an dem Drehgestellrahmen angebrachten Gelenk und mit einem an dem Stromrichter angebrachten Gelenk in Verbindung steht.

Bei einer besonders bevorzugten Ausgestaltung handelt es sich bei dem Lenker um einen Dreieckslenker.

Der Dreieckslenker ist vorzugsweise mit einem Gelenk an dem Drehgestellrahmen und mit zwei in Fahrtrichtung versetzt angeordneten Gelenken an dem Stromrichter angebracht.

Bei einer vorteilhaften Ausführungsvariante ist vorgesehen, dass der Dreieckslenker eine erste Lenkstange, eine zweite Lenkstange, ein an dem Drehgestellrahmen angebrachtes, rahmenfestes Gelenk, ein erstes an dem Stromrichter angebrachtes Gelenk - nachfolgend erstes stromrichterseitiges Gelenk genannt - und ein zweites an dem Stromrichter angebrachtes Gelenk - nachfolgend zweites stromrichterseitiges Gelenk genannt - umfasst, die erste Lenkstange mit einem Stangenende an dem rahmenfesten Gelenk und mit dem anderen Stangenende an dem ersten stromrichterseitigen Gelenk angebracht ist und die zweite Lenkstange mit einem Stangenende an dem rahmenfesten Gelenk und mit dem anderen Stangenende an dem zweiten stromrichterseitigen Gelenk angebracht ist.

Die erste und zweite Lenkstange sind vorzugsweise gleich lang. Von oben in der Draufsicht betrachtet - bei Geradeausfahrt des Schienenfahrzeugs oder bei Geradeausfahrtstellung der Spurführungseinheiten - bilden die erste und zweite Lenkstange und die fiktive Verbindungslinie zwischen den zwei stromrichterseitigen Gelenken somit vorzugsweise ein gleichschenkliges Dreieck.

Bei einer anderen vorteilhaften Ausgestaltung ist vorgesehen, dass der Lenker ein Einstangenlenker ist und nur eine einzige Lenkstange, ein an dem Drehgestellrahmen angebrachtes, rahmenfestes Gelenk und ein an dem Stromrichter angebrachtes, stromrichterseitiges Gelenk aufweist, wobei die Lenkstange mit einem Stangenende an dem rahmenfesten Gelenk und mit dem anderen Stangenende an dem stromrichterseitigen Gelenk angebracht ist. Die Lenkstange ist bei Geradeausfahrt des Schienenfahrzeugs oder bei Geradeausfahrtstellung der Spurführungseinheiten vorzugsweise in Fahrzeugquerrichtung (± 10 Grad) ausgerichtet.

Auch ist es möglich, dass der Stromrichter mittels des zumindest einen Pendels von einer Traverse gehalten wird, auf der sich der Wagenkastenboden abstützt. Eine solche Traverse stützt sich selbst vorzugsweise mittels Federn, insbesondere Luftfedern, auf dem Drehgestellrahmen ab.

Das Pendel weist vorzugsweise eine Pendelstange auf, die mit einem mittelbar oder unmittelbar am Wagenkastenboden angebrachten, wagenkastenseitigen Gelenk und einem am Stromrichter angebrachten, stromrichterseitigen Gelenk verbunden ist.

Mit Blick auf die Pendelbewegung wird es als vorteilhaft angesehen, wenn der Stromrichter mittels vier Pendeln mittelbar (z. B. mittels Traverse) oder unmittelbar von dem Wagenkastenboden gehalten wird.

Die wagenkastenseitigen Gelenke der Pendel und die stromrichterseitigen Gelenke der Pendel bilden von oben in der Draufsicht betrachtet vorzugsweise jeweils Eckpunkte eines fiktiven Quadrats oder Rechtecks.

Bei allen oben genannten Gelenken handelt es sich vorzugsweise um Kugelgelenke.

Bezüglich des Antriebs wird es als vorteilhaft angesehen, wenn im Bereich einer der Spurführungseinheiten, nachfolgend erste Spurführungseinheit genannt, ein Traktionsmotor angeordnet ist, der diese erste Spurführungseinheit antreibt, und im Bereich einer anderen, nicht angetriebenen Spurführungseinheit, nachfolgend zweite Spurführungseinheit genannt, der Stromrichter zur Stromversorgung des die erste Spurführungseinheit antreibenden Traktionsmotors angeordnet ist.

Die Drehachse des Drehgestells unterteilt das Drehgestell bevorzugt in einen - in Längsrichtung des Drehgestells gesehen - vorderen und einen hinteren Abschnitt; der Traktionsmotor und der Stromrichter sind vorzugsweise in unterschiedlichen Abschnitten angeordnet.

Die Erfindung wird nachfolgend anhand von Ausführungsbeispielen näher erläutert; dabei zeigen beispielhaft
- Figur 1: in einer Draufsicht einen Abschnitt eines Ausführungsbeispiels für ein erfindungsgemäßes Schienenfahrzeug, bei dem ein Stromrichter mittels Dreieckslenker geführt wird,
- Figur 2: die Befestigung des Stromrichters und die Ausgestaltung der Dreieckslenker bei dem Schienenfahrzeug gemäß Figur 1 in einer dreidimensionalen Darstellung näher im Detail,
- Figur 3: in der Draufsicht einen Abschnitt eines weiteren Ausführungsbeispiels für ein erfindungsgemäßes Schienenfahrzeug, bei dem ein Stromrichter mittels Einstangenlenker geführt wird,
- Figur 4: die Befestigung des Stromrichters und die Ausgestaltung der Einstangenlenker bei dem Schienenfahrzeug gemäß Figur 1 in einer dreidimensionalen Darstellung näher im Detail,
- Figur 5: in einer dreidimensionalen Darstellung schräg von der Seite ein Ausführungsbeispiel für eine Pendelbefestigung an einer Traverse, auf der sich ein Wagenkasten abstützt,
- Figur 6: in einer dreidimensionalen Darstellung schräg von der Seite ein weiteres Ausführungsbeispiel für eine Pendelbefestigung an einer Traverse, auf der sich ein Wagenkasten abstützt, und
- Figur 7: das Schienenfahrzeug gemäß Figur 1 bzw. 3 in einer Sicht von der Seite.

In den Figuren werden der Übersicht halber für identische oder vergleichbare Komponenten stets dieselben Bezugszeichen verwendet.

Die Figur 1 zeigt in einer Draufsicht einen Abschnitt eines Schienenfahrzeugs 1. Man erkennt zwei Wagenkästen 5 und 6, die sich auf demselben Drehgestell 10 abstützen. Das Drehgestell 10 umfasst eine erste Achse 20 und eine zweite Achse 30. Das Drehgestell 10 ist um eine Drehachse 40 drehbar bzw. schwenkbar, die durch einen am Drehgestellrahmen 11 des Drehgestells 10 angebrachten Drehzapfen oder eine Drehzapfenaufnahme gebildet sein kann.

An den beiden Achsen 20 und 30 sind jeweils zwei Räder 50 angebracht; zwischen den Rädern 50 einer jeden Achse befinden sich die Achslager 60, die die jeweilige Achse am Drehgestellrahmen 11 führen bzw. lagern.

Die beiden Achsen 20 und 30 sind darüber hinaus mit Bremsen ausgestattet, die aus Gründen der Übersicht in der Figur 1 nicht dargestellt sind. Bei den Bremsen handelt es sich vorzugsweise um Klotzbremsen oder Radscheibenbremsen. Je nach Ausführung des Drehgestells 10 können beide Achsen 20 und 30 jeweils mit Klotzbremsen oder jeweils mit Radscheibenbremsen ausgestattet sein; auch ist es möglich, eine der beiden Achsen mit einer Klotzbremse und die andere der beiden Achsen mit einer Radscheibenbremse auszustatten.

Das Drehgestell 10 ist mit einem Traktionsmotor 100 ausgestattet, der eine der beiden Achsen, hier beispielsweise die erste Achse 20 antreibt. Die Stromversorgung des Traktionsmotors 100 erfolgt über eine Stromleitung 110, die den Traktionsmotor 100 mit einem Stromrichter 120 verbindet. Der Stromrichter 120 ist räumlich im Bereich der zweiten Achse 30 angeordnet und dient zur Erzeugung eines Traktionsstroms I, der über die Stromleitung 110 zum Traktionsmotor 100 gelangt.

In Längsrichtung L des Drehgestells 10 gesehen unterteilt die Drehachse 40 das Drehgestell 10 in einen vorderen Abschnitt 200 und einen hinteren Abschnitt 210. Der Traktionsmotor 100 und der Stromrichter 120 sind in unterschiedlichen Abschnitten angeordnet: Bei dem Ausführungsbeispiel gemäß Figur 1 befindet sich der Traktionsmotor 100 im vorderen Abschnitt 200 und der Stromrichter 120 im hinteren Abschnitt 210; alternativ kann die Zuordnung von Traktionsmotor 100 und Stromrichter 120 auch umgekehrt sein, sich also der Traktionsmotor 100 im hinteren Abschnitt 210 und der Stromrichter 120 im vorderen Abschnitt 200 befinden. Unabhängig davon, ob sich der Traktionsmotor 100 im vorderen Abschnitt 200 oder im hinteren Abschnitt 210 befindet, ist es vorteilhaft, wenn - wie in Figur 1 gezeigt - sich der Traktionsmotor 100 und der Stromrichter 120 in unterschiedlichen Abschnitten befinden bzw. im Bereich verschiedener Achsen 20 bzw. 30 des Drehgestells angeordnet sind. Die Stromleitung 110, die den Traktionsmotor 100 und den Stromrichter 120 verbindet, passiert aufgrund der Anordnung der beiden Komponenten in unterschiedlichen Abschnitten des Drehgestells 10 eine durch die Drehachse 40 definierte, virtuelle Trennlinie S zwischen den Abschnitten 200 und 210 des Drehgestells 10.

Die Figur 1 zeigt darüber hinaus, dass der Stromrichter 120 ein Stromrichtergehäuse 121 umfasst, in dem eine oder mehrere Umrichterkomponenten 122 angeordnet sind. Das Stromrichtergehäuse 121 und damit der Stromrichter 120 insgesamt wird über vier Pendel 300 von dem über dem Drehgestell 10 befindlichen Wagenkasten 6 gehalten. Die vier Pendel 300 ermöglichen eine Pendelbewegung des Stromrichters 120 innerhalb des Drehgestellrahmens 11 bzw. innerhalb eines Freiraums 11a des Drehgestellrahmens 11 in Fahrzeuglängsrichtung (X-Richtung) und in Fahrzeugquerrichtung (Y-Richtung). In der Draufsicht, wie sie die Figur 1 zeigt, lässt sich erkennen, dass die vier Pendel 300 jeweils Eckpunkte eines fiktiven Rechtecks bilden.

Die Ausgestaltung der Pendel 300 bzw. die Anbindung des Stromrichters 120 am Wagenkasten 6 mittels der vier Pendel 300 wird weiter unten im Zusammenhang mit der Figur 2 näher erläutert.

Die Figur 1 zeigt darüber hinaus zwei Lenker 400, die den Drehgestellrahmen 11 des Drehgestells 10 mit dem Stromrichter 120 mechanisch koppeln. Die Lenker 400 sind bei dem Ausführungsbeispiel gemäß Figur 1 als Dreieckslenker ausgeführt, die mit der Innenwand 11b des Drehgestellrahmens 11 mechanisch gekoppelt sind.

Die Figur 2 zeigt den Stromrichter 120 gemäß Figur 1 in einer dreidimensionalen Darstellung schräg von der Seite. Es lassen sich die vier Pendel 300 erkennen, die den Stromrichter 120 am Wagenkastenboden 6a des Wagenkastens 6 halten. Die vier Pendel 300 ermöglichen eine Pendelbewegung des Stromrichters 120 sowohl in Fahrzeuglängsrichtung X als auch in Fahrzeugquerrichtung Y.

Die vier Pendel 300 weisen jeweils eine Pendelstange 310 auf, die mit einem am Wagenkastenboden 6a angebrachten, wagenseitigen Gelenk 320 und mit einem am Stromrichter 120 angebrachten, stromrichterseitigen Gelenk 330 verbunden ist. Bei den Gelenken 320 und 330 handelt es sich vorzugsweise um Kugelgelenke.

Die Figur 2 zeigt darüber hinaus die Ausgestaltung eines der beiden Lenker 400 gemäß Figur 1 näher im Detail. Es lässt sich erkennen, dass es sich bei dem Lenker 400 um einen Dreieckslenker handelt, der eine erste Lenkstange 401, eine zweite Lenkstange 402, ein an der Innenwand 11b des Drehgestellrahmens 11 angebrachtes, rahmenfestes Gelenk 410, ein erstes, an dem Stromrichter 120 angebrachtes - nachfolgend erstes stromrichterseitiges Gelenk genannt - Gelenk 421 und ein zweites, an dem Stromrichter 120 angebrachtes Gelenk - nachfolgend zweites stromrichterseitiges Gelenk 422 genannt - umfasst.

Die erste Gelenkstange 401 ist mit einem Stangenende an dem rahmenfesten Gelenk 410 und mit dem anderen Stangenende an dem ersten stromrichterseitigen Gelenk 421 angebracht. Die zweite Lenkstange 402 ist mit einem Stangenende an dem rahmenfesten Gelenk 410 und mit dem anderen Stangenende an dem zweiten stromrichterseitigen Gelenk 422 angebracht.

Die Funktion des Lenkers 400 besteht darin, dem Stromrichter 120 die Bewegung des Drehgestellrahmens 11 in Fahrzeugquerrichtung Y aufzuzwingen, wenn es zu einer Relativdrehung zwischen dem Drehgestellrahmen 11 und dem darüber befindlichen Wagenkasten 6 bei einer Kurvenfahrt kommt. Durch das Mitbewegen des Stromrichters 120 ist es möglich, einen kleineren Freiraum 11a für den Stromrichter 120 vorzusehen als dies ohne Mitbewegen möglich wäre.

Um zu gewährleisten, dass bei Vorwärts- und Rückwärtsfahrt die Arbeitsweise des Lenkers 400 identisch oder zumindest ähnlich ist, wird es als vorteilhaft angesehen, wenn die erste Lenkstange 401 und die zweite Lenkstange 402 gleich lang sind. Mit anderen Worten wird es als vorteilhaft angesehen, wenn von oben in der Draufsicht betrachtet - bei Geradeausfahrt des Schienenfahrzeugs 1 oder bei Geradeausfahrtstellung der Spurführungseinheiten - die erste Lenkstange 401 und die zweite Lenkstange 402 und die fiktive Verbindungslinie zwischen den zwei stromrichterseitigen Gelenken 421 und 422 ein gleichschenkliges Dreieck bilden. Die fiktive Verbindungslinie der zwei stromrichterseitigen Gelenken 421 und 422 ist bevorzugt horizontal (± 10 Grad) angeordnet.

Die Figur 3 zeigt in der Draufsicht einen Abschnitt eines weiteren Ausführungsbeispiels für ein Schienenfahrzeug 1. Man erkennt zwei Wagenkästen 5 und 6, die sich auf einem Drehgestellrahmen 11 abstützen. Diesbezüglich sei auf die obigen Ausführungen im Zusammenhang mit dem Ausführungsbeispiel gemäß Figur 1 und 2 verwiesen. Der Unterschied zwischen dem Ausführungsbeispiel gemäß Figur 3 und dem Ausführungsbeispiel gemäß den Figuren 1 und 2 liegt in der Ausgestaltung der Lenker 400, die die Innenwand 11b des Drehgestellrahmens 11 mit dem Stromrichter 120 koppeln. Es lässt sich in der Figur 3 erkennen, dass die Lenker 400 als Einstangenlenker ausgebildet sind.

Die Figur 4 zeigt die Ausgestaltung der Lenker 400 bei dem Ausführungsbeispiel gemäß Figur 3 näher im Detail. Man sieht, dass die Lenker 400 jeweils nur eine einzige Lenkstange 450, ein an der Innenwand 11b des Drehgestellrahmens 11 angebrachtes, rahmenfestes Gelenk 460 und ein an dem Stromrichter 120 angebrachtes, stromrichterseitiges Gelenk 470 aufweisen. Die Lenkstange 450 ist mit einem Stangenende an dem rahmenfesten Gelenk 460 und mit dem anderen Stangenende an dem stromrichterseitigen Gelenk 470 angebracht.

Die Befestigung der Lenkstange 450 ist derart gewählt, dass bei Geradeausfahrt des Schienenfahrzeugs 1 oder bei Geradeausfahrtstellung der Spurführungseinheiten die Lenkstange 450 in Fahrzeugquerrichtung Y (± 10 Grad) ausgerichtet ist.

Bei den Gelenken 460 und 470 handelt es sich vorzugsweise um Kugelgelenke.

Mit Blick auf die Ausgestaltung der Pendel 300 sei auf die obigen Ausführungen im Zusammenhang mit der Figur 2 verwiesen, die bei dem Ausführungsbeispiel gemäß Figur 4 entsprechend gelten.

Die Figur 5 zeigt ein Ausführungsbeispiel für ein Schienenfahrzeug 1, bei dem der Stromrichter 120 mittels der Pendel 300 nicht unmittelbar am Wagenkastenboden 6a des Wagenkastens 6 angebracht ist, sondern statt dessen nur mittelbar mittels einer Traverse 800. Die Traverse 800 trägt den Wagenkastenboden 6a des Wagenkastens und stützt sich auf Luftfedern 810 ab, die mittelbar oder unmittelbar am Drehgestellrahmen 11 des Drehgestells 10 angebracht sind.

Im Übrigen gelten die obigen Ausführungen im Zusammenhang mit der Figur 2 für das Ausführungsbeispiel gemäß Figur 5 entsprechend.

Die Figur 6 zeigt ein Ausführungsbeispiel, bei dem der Stromrichter 120 pendelnd an einer Traverse 800 hängt, wie dies im Zusammenhang mit der Figur 5 bereits erläutert wurde. Im Unterschied zu dem Ausführungsbeispiel gemäß Figur 5 sind zur Anbindung an den Drehgestellrahmen 11 als Lenker 400 keine Dreieckslenker vorgesehen, sondern Einstangenlenker, wie sie bei dem Ausführungsbeispiel gemäß Figur 4 vorgesehen sind. Bezüglich der Ausgestaltung der Einstangenlenker sei daher auf die Ausführungen im Zusammenhang mit der Figur 4 verwiesen.

Die Figur 7 zeigt einen Abschnitt des Schienenfahrzeugs 1 gemäß den Figuren 1 und 3 in einer Sicht von der Seite. Man erkennt die beiden Wagenkästen 5 und 6, die sich auf dem Drehgestell 10 abstützen. Der Traktionsmotor 100 und der Stromrichter 120 sind durch Bezugszeichen markiert. Darüber hinaus lassen sich die Pendel 300 erkennen, die den Stromrichter 120 unterhalb des Wagenkastens 6 halten.

Bei dem Schienenfahrzeug 1 gemäß Figur 7 können alle Drehgestelle jeweils mit Traktionsmotor 100 und Stromrichter 120 ausgestattet sein; alternativ ist es möglich, bei einigen der Drehgestelle einen Antrieb vorzusehen und bei anderen Drehgestellen, die in der Figur 1 mit dem Bezugszeichen 900 gekennzeichnet sind, einen Antrieb wegzulassen. Die Drehgestelle 900 sind somit im Unterschied zu den Drehgestellen 10 also passiv bzw. nicht aktiv.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Fahrzeug, insbesondere Schienenfahrzeug (1), mit mindestens einem Drehgestell (10), das einen darüber befindlichen Wagenkasten (6) abstützt und zumindest zwei Spurführungseinheiten, insbesondere mindestens zwei Radsätze, aufweist, **dadurch gekennzeichnet, dass**
- ein Stromrichter (120) mittels zumindest eines Pendels mittelbar oder unmittelbar von dem Wagenkastenboden (6a) des darüber befindlichen Wagenkastens (6) gehalten wird und
- mindestens ein Lenker (400) den Drehgestellrahmen (11) mit dem Stromrichter (120) mechanisch koppelt.

2. Fahrzeug nach Anspruch 1,
**dadurch gekennzeichnet, dass**
- der Stromrichter (120) unterhalb des Wagenkastens (6) in einem im Drehgestellrahmen (11) des Drehgestells (10) vorhandenen Freiraum (11a) hängt und
- der Lenker (400) drehgestellseitig an einer Innenwand (11b) des Drehgestellrahmens (11) angelenkt ist.

3. Fahrzeug nach einem der voranstehenden Ansprüche,
**dadurch gekennzeichnet, dass**
der Lenker (400) in Fahrzeugquerrichtung (Y) neben dem Stromrichter (120) angeordnet ist und dem Stromrichter (120) die Bewegung des Drehgestellrahmens (11) in Fahrzeugquerrichtung (Y) aufzwingt.

4. Fahrzeug nach einem der voranstehenden Ansprüche,
**dadurch gekennzeichnet, dass**
der Lenker (400) mindestens eine Lenkstange (401, 402, 450) umfasst, die mit einem an dem Drehgestellrahmen (11) angebrachten, rahmenfesten Gelenk (410, 460) des Lenkers (400) und mit einem an dem Stromrichter (120) angebrachten Gelenk (421, 422, 470) des Lenkers (400) in Verbindung steht.

5. Fahrzeug nach einem der voranstehenden Ansprüche,
**dadurch gekennzeichnet, dass**
der Lenker (400) ein Dreieckslenker ist.

6. Fahrzeug nach Anspruch 5,
**dadurch gekennzeichnet, dass**
der Dreieckslenker mit einem Gelenk (410) an dem Drehgestellrahmen (11) und mit zwei in Fahrtrichtung versetzt angeordneten Gelenken (421, 422) an dem Stromrichter (120) angebracht ist.

7. Fahrzeug nach einem der voranstehenden Ansprüche,
**dadurch gekennzeichnet, dass**
- der Dreieckslenker eine erste Lenkstange (401), eine zweite Lenkstange (402), ein an dem Drehgestellrahmen (11) angebrachtes, rahmenfestes Gelenk (410), ein erstes, an dem Stromrichter (120) angebrachtes Gelenk (421) - nachfolgend erstes stromrichterseitiges Gelenk genannt - und ein zweites an dem Stromrichter (120) angebrachtes Gelenk (422) - nachfolgend zweites stromrichterseitiges Gelenk genannt - umfasst,
- die erste Lenkstange (401) mit einem Stangenende an dem rahmenfesten Gelenk (410) und mit dem anderen Stangenende an dem ersten stromrichterseitigen Gelenk (421) angebracht ist und
- die zweite Lenkstange (402) mit einem Stangenende an dem rahmenfesten Gelenk (410) und mit dem anderen Stangenende an dem zweiten stromrichterseitigen Gelenk (422) angebracht ist.

8. Fahrzeug nach einem der voranstehenden Ansprüche,
**dadurch gekennzeichnet, dass**
- der Lenker (400) eine Lenkstange (450), insbesondere eine einzige Lenkstange (450), ein an dem Drehgestellrahmen (11) angebrachtes, rahmenfestes Gelenk (460) und ein an dem Stromrichter (120) angebrachtes, stromrichterseitiges Gelenk (470) aufweist,
- wobei die Lenkstange (450) mit einem Stangenende an dem rahmenfesten Gelenk (460) und mit dem anderen Stangenende an dem stromrichterseitigen Gelenk (470) angebracht ist, und
- wobei die Lenkstange (450) - bei Geradeausfahrt des Schienenfahrzeugs (1) oder bei Geradeausfahrtstellung der Spurführungseinheiten - in Fahrzeugquerrichtung (Y) ausgerichtet ist.

9. Fahrzeug nach einem der voranstehenden Ansprüche,
**dadurch gekennzeichnet, dass**
der Stromrichter (120) mittels des zumindest einen Pendels von einer Traverse (800) gehalten wird, auf der sich der Wagenkastenboden (6a) abstützt und die sich selbst mittels Federn (810), insbesondere Luftfedern, auf dem Drehgestellrahmen (11) abstützt.

10. Fahrzeug nach einem der voranstehenden Ansprüche,
**dadurch gekennzeichnet, dass**
das Pendel (300) eine Pendelstange (310) aufweist, die mit einem mittelbar oder unmittelbar am Wagenkastenboden (6a) angebrachten, wagenkastenseitigen Gelenk (320) und einem am Stromrichter (120) angebrachten, stromrichterseitigen Gelenk (330) verbunden ist.

11. Fahrzeug nach einem der voranstehenden Ansprüche,
**dadurch gekennzeichnet, dass**
der Stromrichter (120) mittels vier Pendeln (300) mittelbar oder unmittelbar von dem Wagenkastenboden (6a) gehalten wird.

12. Fahrzeug nach Anspruch 11,
**dadurch gekennzeichnet, dass**
die wagenkastenseitigen Gelenke (320) und die stromrichterseitigen Gelenke (330) der Pendel (300) von oben in der Draufsicht betrachtet jeweils Eckpunkte eines fiktiven Quadrats oder Rechtecks bilden.

13. Fahrzeug nach einem der voranstehenden Ansprüche,
**dadurch gekennzeichnet, dass**
zumindest eines der genannten Gelenke, vorzugsweise alle der genannten Gelenke, Kugelgelenke sind.

14. Fahrzeug nach einem der voranstehenden Ansprüche,
**dadurch gekennzeichnet, dass**
- im Bereich einer der Spurführungseinheiten, nachfolgend erste Spurführungseinheit genannt, ein Traktionsmotor (100) angeordnet ist, der diese erste Spurführungseinheit antreibt, und
- im Bereich einer anderen, nicht angetriebenen Spurführungseinheit, nachfolgend zweite Spurführungseinheit genannt, der Stromrichter (120) zur Stromversorgung des die erste Spurführungseinheit antreibenden Traktionsmotors (100) angeordnet ist.

15. Fahrzeug nach einem der voranstehenden Ansprüche,
**dadurch gekennzeichnet, dass**
- die Drehachse des Drehgestells (10) das Drehgestell (10) in einen - in Längsrichtung des Drehgestells (10) gesehen - vorderen (200) und einen hinteren Abschnitt (210) unterteilt, und
- der Traktionsmotor (100) und der Stromrichter (120) in unterschiedlichen Abschnitten angeordnet sind.

## Claims

1. Vehicle, in particular rail vehicle (1), having at least one bogie (10) which supports a wagon body (6) situated above it and has at least two track guidance units, in particular at least two wheelsets,
**characterized in that**
- a rectifier (120) is held directly or indirectly by means of at least one pendulum by the wagon body floor (6a) of the wagon body (6) situated above it, and
- at least one link (400) couples the bogie frame (11) mechanically to the rectifier (120).

2. Vehicle according to Claim 1,
**characterized in that**
- the rectifier (120) hangs below the wagon body (6) in a clearance (11a) which is present in the bogie frame (11) of the bogie (10), and
- the link (400) is articulated on the bogie side on an inner wall (11b) of the bogie frame (11).

3. Vehicle according to either of the preceding claims, **characterized in that**
the link (400) is arranged next to the rectifier (120) in the vehicle transverse direction (Y) and imposes the movement of the bogie frame (11) in the vehicle transverse direction (Y) on the rectifier (120).

4. Vehicle according to one of the preceding claims,
**characterized in that**
the link (400) comprises at least one link bar (401, 402, 450) which is connected to a joint (410, 460) of the link (400), which joint (410, 460) is fixed on the frame and is attached to the bogie frame (11), and to a joint (421, 422, 470) of the link (400), which joint (421, 422, 470) is attached to the rectifier (120).

5. Vehicle according to one of the preceding claims,
**characterized in that**
the link (400) is a triangular link.

6. Vehicle according to Claim 5,
**characterized in that**
the triangular link is attached to the bogie frame (11) by way of a joint (410) and to the rectifier (120) by way of two joints (421, 422) which are arranged offset in the direction of travel.

7. Vehicle according to one of the preceding claims,
**characterized in that**
- the triangular link comprises a first link bar (401), a second link bar (402), a joint (410) which is fixed on the frame and is attached to the bogie frame (11), a first joint (421) (called the first rectifier-side joint in the following text) which is attached to the rectifier (120), and a second joint (422) (called the second rectifier-side joint in the following text) which is attached to the rectifier (120),
- the first link bar (401) is attached by way of one bar end to the joint (410) which is fixed on the frame, and by way of the other bar end to the first rectifier-side joint (421), and
- the second link bar (402) is attached by way of one bar end to the joint (410) which is fixed on the frame, and by way of the other bar end to the second rectifier-side joint (422).

8. Vehicle according to one of the preceding claims,
**characterized in that**
- the link (400) has a link bar (450), in particular a single link bar (450), a joint (460) which is fixed on the frame and is attached to the bogie frame (11), and a rectifier-side joint (470) which is attached to the rectifier (120),
- the link bar (450) being attached by way of one bar end to the joint (460) which is fixed on the frame, and by way of the other bar end to the rectifier-side joint (470), and
- the link bar (450) being oriented in the vehicle transverse direction (Y), in the case of straight-ahead travelling of the rail vehicle (1) or in the case of a straight-ahead travelling position of the track guidance units.

9. Vehicle according to one of the preceding claims,
**characterized in that**
the rectifier (120) is held by means of the at least one pendulum by a crossmember (800), on which the wagon body floor (6a) is supported and which itself is supported on the bogie frame (11) by means of springs (810), in particular air springs.

10. Vehicle according to one of the preceding claims,
**characterized in that**
the pendulum (300) has a pendulum bar (310) which is connected to a wagon body-side joint (320) which is attached indirectly or directly to the wagon body floor (6a), and to a rectifier-side joint (330) which is attached to the rectifier (120).

11. Vehicle according to one of the preceding claims,
**characterized in that**
the rectifier (120) is held directly or indirectly by means of four pendulums (300) by the wagon body floor (6a).

12. Vehicle according to Claim 11,
**characterized in that**
the wagon body-side joints (320) and the rectifier-side joints (330) of the pendulums (300) in each case form corner points of an imaginary square or rectangle, as viewed in plan view from above.

13. Vehicle according to one of the preceding claims,
**characterized in that**
at least one of the said joints, preferably all of the said joints, is/are ball joints.

14. Vehicle according to one of the preceding claims,
**characterized in that**
- a traction motor (100) is arranged in the region of one of the track guidance units (called the first track guidance unit in the following text), which traction motor (100) drives the said first track guidance unit, and
- the rectifier (120) for the power supply of the traction motor (100) which drives the first track guidance unit is arranged in the region of another, non-driven track guidance unit (called the second track guidance unit in the following text).

15. Vehicle according to one of the preceding claims,
**characterized in that**
- the rotational axis of the bogie (10) divides the bogie (10) into a front (200) and a rear section (210), as viewed in the longitudinal direction of the bogie (10), and
- the traction motor (100) and the rectifier (120) are arranged in different sections.

## Revendications

1. Véhicule, notamment véhicule (1) ferroviaire, ayant au moins un bogie (10), qui soutient une caisse (6) se trouvant au-dessus et qui a au moins deux unités de guidage, notamment au moins deux essieux,
**caractérisé en ce que**
- un convertisseur (120) est maintenu au moyen d'au moins un pendule, indirectement ou directement, par le fond (6a) de la caisse (6) se trouvant au-dessus et
- au moins un bissel (400) accouple mécaniquement le bâti (11) du bogie au convertisseur (120).

2. Véhicule suivant la revendication 1,
**caractérisé en ce que**
- le convertisseur (120) pend sous la caisse (6) dans un espace (11a) libre présent dans le bâti (11) du bogie (10) et
- le bissel (400) est du côté du bogie, articulé à la paroi (116) intérieure du bâti (11) du bogie.

3. Véhicule suivant l'une des revendications précédentes,
**caractérisé en ce que**
le bissel (400) est disposé dans la direction (Y) transversale du véhicule, à côté du convertisseur (120) et impose au convertisseur (120) le déplacement du bâti (11) du bogie dans la direction (Y) transversale du véhicule.

4. Véhicule suivant l'une des revendications précédentes,
**caractérisé en ce que**
le bissel (400) comprend au moins une bielle (401, 402, 450), qui est en liaison avec une articulation (410, 460), fixée au bâti et montée sur le bâti (11) du bogie, du bissel (400) et avec une articulation (421, 422, 470), montée sur le convertisseur (120), du bissel (400).

5. Véhicule suivant l'une des revendications précédentes,
**caractérisé en ce que**
le bissel (400) est un bissel en triangle.

6. Véhicule suivant la revendication 5,
**caractérisé en ce que**
le bissel en triangle est monté, par une articulation (410), sur le bâti (11) du bogie et, par deux articulations (421, 422) décalées dans la direction de marche, sur le convertisseur (120).

7. Véhicule suivant l'une des revendications précédentes,
**caractérisé en ce que**
- le bissel en triangle comprend une première bielle (401), une deuxième bielle (402), une articulation (410), fixée au bâti et montée sur le bâti (11), du bogie, une première articulation (421) montée sur le convertisseur (120) - dénommée dans ce qui suit première articulation du côté du convertisseur - et une deuxième articulation (422) montée sur le convertisseur (120) - dénommée dans ce qui suit deuxième articulation du côté du convertisseur -,
- la première bielle (401) est montée par une extrémité sur l'articulation (410) fixée au bâti et par l'autre extrémité sur la première articulation (421) du côté du convertisseur et
- la deuxième bielle (402) est montée par une extrémité sur l'articulation (410) fixée au bâti et par l'autre extrémité sur la deuxième articulation (422) du côté du convertisseur.

8. Véhicule suivant l'une des revendications précédentes, **caractérisé en ce que**
- le bissel (400) a une bielle (450), notamment une bielle (450) unique, une articulation (460), montée sur le bâti (11) du bogie et fixée au bâti, et une articulation (470) du côté du convertisseur, qui est montée sur le convertisseur (120),
- dans lequel la bielle (450) est montée par une extrémité sur l'articulation (460) fixée au bâti et par l'autre extrémité sur l'articulation (470) du côté du convertisseur, et
- dans lequel la bielle (450) - lors de la marche en ligne droite du véhicule (1) ferroviaire ou lors de la position de marche en ligne droite des unités de guidage sur rails - est dirigée dans la direction (Y) transversale du véhicule.

9. Véhicule suivant l'une des revendications précédentes,
**caractérisé en ce que**
le convertisseur (120) est maintenu, au moyen du au moins un pendule, par une traverse (800), sur laquelle le fond (6a) de la caisse s'appuie et qui s'appuie soi-même au moyen de ressorts (810), notamment de ressorts pneumatiques, sur le bâti (11) du bogie.

10. Véhicule suivant l'une des revendications précédentes,
**caractérisé en ce que**
le pendule (300) a une bielle (310), qui est reliée à une articulation (320) du côté de la caisse, qui est montée indirectement ou directement sur le fond (6a) de la caisse, et a une articulation (330) du côté du convertisseur, qui est montée sur le convertisseur (120).

11. Véhicule suivant l'une des revendications précédentes,
**caractérisé en ce que**
le convertisseur (120) est maintenu au moyen de quatre pendules (300), indirectement ou directement, par le fond (6a) de la caisse.

12. Véhicule suivant la revendication 11,
**caractérisé en ce que**
l'articulation (320) du côté de la caisse et l'articulation (330) du côté du convertisseur du pendule (300) forment, considérées du haut dans la vue en plan, respectivement, des sommets d'un carré ou d'un rectangle fictif.

13. Véhicule suivant l'une des revendications précédentes,
**caractérisé en ce qu'**
au moins l'une des articulations mentionnées, de préférence toutes les articulations mentionnées, sont des rotules.

14. Véhicule suivant l'une des revendications précédentes,
**caractérisé en ce que**
- dans la région de l'une des unités de guidage sur rails, dénommée ci-après première unité de guidage sur rails, est disposé un moteur (100) de traction, qui entraîne cette première unité de guidage sur rails, et
- dans la région d'une autre unité de guidage sur rails, qui n'est pas entraînée et qui est désignée dans ce qui suit deuxième unité de guidage sur rails, est disposé le convertisseur (120) d'alimentation en courant du moteur (100) de traction entraînant la première unité de guidage sur rails.

15. Véhicule suivant l'une des revendications précédentes,
**caractérisé en ce que**
- l'axe de rotation du bogie (10) subdivise le bogie (10) en une partie (200) avant - considéré dans la direction longitudinale du bogie (10) - et en une partie (210) arrière, et
- le moteur (100) de traction et le convertisseur (120) sont disposés dans des parties différentes.
